# EUROPÄISCHE PATENTSCHRIFT

(11) **EP 0 753 665 B1**
(45) Veröffentlichungstag und Bekanntmachung des Hinweises auf die Patenterteilung: **07.03.2001**
(21) Anmeldenummer: 95114623.2
(22) Anmeldetag: 18.09.1995
(51) Int. Cl.: F04C 13/00, F04C 15/00

(54) **Zahnradpumpe zur Förderung von fluiden Medien**
Gear pump
Pompe à engrenages

(43) Veröffentlichungstag der Anmeldung: 15.01.1997
(73) Patentinhaber: Maag Pump Systems Textron AG, 8023 Zürich (CH)
(72) Erfinder: Stehr, Roger, Dr. Ing., CH-8180 Bülach (CH); Blume, Peter, Dr. sc. techn., CH-8051 Zürich (CH); Schnaus, Walter, D-63517 Rodenbach bei Hanau (DE); Meier, Wolfgang, D-63549 Ronneburg / Altwiedermus (DE)
(74) Vertreter: Troesch Scheidegger Werner AG

(56) Entgegenhaltungen:
- DE-A- 1 941 673
- DE-A- 2 436 222
- DE-C- 753 585

## Beschreibung

Die vorliegende Erfindung betrifft eine Zahnradpumpe zur Förderung von fluiden Medien, wie insbesondere viskosen Medien, sowie eine Förderrohrleitung mit einer Zahnradpumpe.

Zahnradpumpen für das Fördern von fluiden Medien, wie insbesondere von viskosen Medien, sind bestens bekannt und mehrfach beschrieben, wie beispielsweise in der DE-19 41 673 und der DE-24 36 222.

In beiden Fällen wird eine besonders zum Austragen aus Reaktoren geeignete Zahnradpumpe mit grossvolumigem Pumpeneinlauf beschrieben. Dabei sind die Pumpengehäuse als doppelwandige, sogenannte "fully jacketed" Konstruktionen ausgeführt. Dabei erlaubt das umlaufende, geschlossene Kammervolumen eine ausgezeichnete Temperaturführung der Zahnradpumpe, was insbesondere bei Austragungsaggregaten von Polymeren bei der Polymersynthese wichtig ist. Als Temperiermedien finden in der Regel Dampf oder aber auch Wärmeträgeröle Verwendung.

Die Einspeisung dieser Beheizungsmedien erfolgt, wie beispielsweise in der DE-24 36 222 dargestellt, über zwei oder mehrere Temperieranschlussflansche des Pumpengehäuses.

Beide oben beschriebenen Pumpentypen verfügen zudem sowohl saug- als auch druckseitig über einen Montage- bzw. Anschlussflansch. Ueber diese Flansche müssen die Pumpen mit den vor- und nachgeschalteten Komponenten, wie beispielsweise mit dem Synthesereaktor, anschliessenden Förderleitungen, Granulieranlagen etc., vakuumdicht verbunden werden können.

Insbesondere saugseitig besteht die Gefahr eines Atmosphäreneintrittes über den Pumpenflansch, was zu erheblichen Problemen im oberhalb der Zahnradpumpe angeordneten Synthesereaktor führen kann.

Es ist daher eine Aufgabe der vorliegenden Erfindung, eine Montagemöglichkeit sowohl saugseitig wie auch druckseitig zur Zahnradpumpe zu schaffen, welche einen absolut gasdichten Uebergang zu vorgeschalteten und nachgeschalteten Komponenten erlaubt.

Es ist eine weitere Aufgabe der vorliegenden Erfindung, eine einfache Anschlussmöglichkeit zu schaffen für das Zuführen und Abführen von Temperiermedien in das doppelwandige Gehäuse der Zahnradpumpe.

Erfindungsgemäss werden die gestellten Aufgaben mittels einer Zahnradpumpe gemäss dem Wortlaut insbesondere nach Anspruch 1 gelöst.

Vorgeschlagen wird eine Zahnradpumpe zur Förderung von fluiden Medien, wie insbesondere viskosen Medien, welche saugseitig und/oder druckseitig bzw. förderseitig rohr- oder kragenartige Abschnitte aufweist, um die Pumpe schweissbar mit weiteren vor- oder nachgeschalteten Anlagekomponenten zu verbinden.

Dabei wird eine Zahnradpumpe der eingangs geschilderten Art vorgeschlagen, welche ein doppelwandiges Pumpengehäuse aufweist mit einer Anordnung, vorgesehen, um die Pumpe beheizen bzw. kühlen zu können. Die Anordnung ist geeignet für das Durchströmen bzw. Durchsetzen von fluiden Heiz- bzw. Temperiermedien, wie insbesondere beispielsweise Dampf oder Wärmeträgeröle.

Vorzugsweise weist die erfindungsgemäss vorgeschlagene Zahnradpumpe im Bereich des oder der schweissbaren Abschnitte(s) eine oder mehrere Verbindungsöffnung(en) mit dem durch die Doppelwandigkeit des Gehäuses gebildeten Zwischenraum auf, vorgesehen für die Zufuhr bzw. das Abführen des Beheizungs-bzw. Temperiermediums.

Der oder die Abschnitt(e) sind saug- und/oder druckseitig der Zahnradpumpe in Form eines rohrartigen Kragens ausgebildet, geeignet, um darauf eine entsprechend dimensionierte, rohrförmige Oeffnung einer daran anschliessenden Komponente, wie beispielsweise eine Rohrleitung, vorzugsweise stumpf geschweisst, fest mit der Pumpe zu verbinden.

Koaxial über diesem einen rohrartigen Kragen angeordnet, ist saug- und/oder druckseitig der Zahnradpumpe ein weiterer rohrartiger Kragen angeordnet, ebenfalls vorgesehen, um eine weitere, die eine Rohrleitung koaxial umgebende Rohrleitung, vorzugsweise stumpf geschweisst, fest mit der Pumpe zu verbinden, wobei der zwischen den beiden Rohrleitungen gebildete Zwischenraum gegebenenfalls zur Förderung des Heiz- bzw. Temperiermediums dienen kann.

Aufgrund der wesentlich grösseren Druckverhältnisse druckseitig der Zahnradpumpe ist der eine rohrartige Kragen druckseitig bzw. förderseitig vorzugsweise mit einer grösseren Wandstärke versehen als der eine rohrartige Kragen saugseits.

Der grosse Vorteil der erfindungsgemäss vorgeschlagenen Zahnradpumpe liegt darin, dass im Betrieb die Zahnradpumpe absolut gasdicht mit einer vorgeschalteten bzw. nachgeschalteten Anlagenkomponente verbunden ist bzw. in eine entsprechende Rohrleitung eingebaut ist. Somit entfällt auch die Notwendigkeit, bekannt von herkömmlichen, aus dem Stand der Technik bekannten Pumpen, dass in den Anschlussflanschen angeordnete Ringdichtungen von Zeit zu Zeit ersetzt werden müssen, da sie beispielsweise infolge der hohen Temperaturen bei Anschlüssen an Synthesereaktoren verspröden können.

Ein weiterer Vorteil der erfindungsgemäss vorgeschlagenen Zahnradpumpe liegt darin, dass an der Zahnradpumpe keine seitlichen Anschlüsse vorzusehen sind für das Zuführen bzw. Abführen von Heiz- bzw. Temperiermedien. Schlussendlich müssen bei Wartung bzw. bei Revision von Pumpen diese nicht ausgebaut werden. Durch Entfernen der Gehäusedeckel können die Innenteile (Wellen, Lager) entfernt und später nach ihrer Revision wieder eingebaut werden.

Die Erfindung wird nun anschliessend beispielsweise unter Bezug auf die beigefügten Figuren näher erläutert.

Dabei zeigen:
- Fig. 1: im Schnitt eine doppelwandige Zahnradpumpe, bekannt aus dem Stand der Technik, und
- Fig. 2: im Schnitt eine doppelwandige Zahnradpumpe gemäss der vorliegenden Erfindung.

In Fig. 1 ist eine Zahnradpumpe im Schnitt gemäss dem Stand der Technik beschrieben, aufweisend ein doppelwandiges Gehäuse. Das Gehäuse 1 der Zahnradpumpe enthält die vertikale Eintrittsöffnung 3, welche durch einen Hohlkonus gebildet wird. In Pfeilrichtung 10 wird das zu fördernde Medium in die Zahnradpumpe eingeführt und durch die beiden Zahnwellen 4 und 5 gefördert und gegen die Austrittsöffnung 9 gepresst. Durch die Austrittsöffnung 9 wird das zu fördernde Medium in Pfeilrichtung 10' einer nachgeschalteten Komponente zugeführt. Wie aus Fig. 1 deutlich erkennbar, weist die Zahnradpumpe saugseitig eine grössere Oeffnung auf als druckseitig bei der Austrittsöffnung.

Das Gehäuse 1 ist, wie deutlich aus Fig. 1 erkennbar, doppelwandig ausgebildet, aufweisend die äusseren Gehäusehälften 14 und 15 sowie einen Zwischenraum 13, welcher sich durch die doppelwandige Ausbildung ergibt. In den beiden Gehäusehälften 14 und 15 sind Leitungen 16 und 16' angeordnet für das Zu- und Abführen des Temperiermediums. Der Zwischenraum bzw. die Kanäle 13 bilden den Heizmantel der Pumpe, um beispielsweise bei einer einer Polymersynthese nachgeschalteten Zahnradpumpe zu verhindern, dass durch rasches Abkühlen des hochviskosen Polymers ein Fördern erschwert bzw. praktisch verunmöglicht wird. Schlussendlich weist die in Fig. 1 dargestellte Zahnradpumpe aus dem Stand der Technik sowohl saugseitig wie druckseitig einen Anschlussflansch 18 bzw. 18' auf, um die Pumpe mit vor- bzw. nachgeschalteten Komponenten zu verbinden.

Fig. 2 zeigt demgegenüber im Schnitt eine erfindungsgemässe Zahnradpumpe, wobei analoge Teile in bezug auf die Zahnradpumpe aus Fig. 1 mit denselben Referenzzahlen bezeichnet sind. Wiederum weist die Pumpe ein Gehäuse 1 auf sowie eine vertikale Eintrittsöffnung 3, durch welche in Pfeilrichtung 10 das zu fördernde Medium eingeführt wird. Zahnwellen 4 und 5 treiben das Medium gegen die Austrittsöffnung 9, wo das Medium in Pfeilrichtung 10' die Pumpe in Richtung einer nachgeschalteten Komponente verlässt. Das äussere Gehäuse weist die beiden Hälften 14 und 15 auf sowie infolge der Doppelwandigkeit Zwischenräume bzw. Kanäle 13, welche vorgesehen sind für das Temperieren der Zahnradpumpe.

Erfindungsgemäss weist nun die in Fig. 2 dargestellte Zahnradpumpe sowohl saugseitig wie auch druckseitig je zwei rohrartige Kragenanschlüsse 21, 26, 31 und 36 auf, welche beispielsweise stumpf geschweisst über Schweissungen 22, 28, 32 und 38 mit den Anschlussflanschen 18 bzw. 18' der Pumpe verbunden sind. Dabei bilden die beiden rohrförmigen Kragen 21 und 31 die inneren Anschlüsse, welche dazu vorgesehen sind, mit entsprechenden Anschlüssen von vor- bzw. nachgeschalteten Komponenten verbunden zu werden für das Führen des zu fördernden Mediums. Der Anschluss beispielsweise von Rohrleitungen vor- und nachgeschaltet zur Pumpe kann ebenfalls stumpf geschweisst mit den beiden Rohrabschnitten 21 und 31 verbunden werden, da diese jeweils vorzugsweise konusartig abgeschrägte Anschlusspartien 24 bzw. 34 aufweisen.

Die beiden koaxial und ausserhalb der Rohrabschnitte 21 und 31 angeordneten weiteren Rohrabschnitte 26 und 36 sind dazu vorgesehen, um mit gegebenenfalls koaxial zu Anschlussrohren angeordneten äusseren Mantelrohren wiederum vorzugsweise stumpf geschweisst verbunden zu werden, wobei in dem durch die je beiden koaxialen Anschlussrohrleitungen gebildeten Mantelraum ein Temperiermedium der Zahnradpumpe zu- bzw. abgeführt werden kann. Dies erfolgt wiederum über Anschlüsse 16 bzw. 16', welche die Zwischenräume bzw. Kanäle 13 mit den mantelartigen Zwischenräumen 30 bzw. 40 verbinden, welche in den kragenartigen Anschlüssen bzw. den damit verschweisst verbundenen Anschlussrohrleitungen gebildet sind.

Somit ist in Fig. 2 nun deutlich erkennbar, dass im Betrieb der Zahnradpumpe die eingangs gestellte Aufgabe sicher gelöst wird, indem die Gefahr des Atmosphäreneintrittes beispielsweise saugseitig vollständig gebannt ist. Auch druckseitig ist ein Entweichen des geförderten Mediums an der Anschlussstelle unmöglich. Der weitere Vorteil der erfindungsgemäss dargestellten Zahnradpumpe liegt in der Einfachheit der Zu- und Abfuhrleitung für das Zuführen bzw. Entfernen des Heiz-bzw. Temperiermediums.

Weiter in Fig. 2 ist deutlich erkennbar, dass der kragenartige Rohrabschnitt 31 wesentlich stärker ausgebildet ist als der entsprechende Rohrabschnitt 21 saugseitig. Dies hängt damit zusammen, dass förder- bzw. druckseitig wesentlich höhere Druckverhältnisse herrschen, wie beispielsweise 250bar oder mehr, währenddem saugseitig Atmosphärendruck oder ein Unterdruck herrscht, welcher weniger starke Rohrleitungen zulässt.

Die erfindungsgemäss dargestellte Zahnradpumpe eignet sich insbesondere als Austragungsaggregat in der Polymersynthese, wo aus Synthesereaktoren hochviskose Polymerschmelze ausgetragen werden muss und wo in der Regel grosse Volumen zu fördern sind. Speziell bei derartigen Austragungsaggregaten ist es wesentlich, dass saugseitig kein Atmosphäreneintritt erfolgt. Zudem sind diese Austragungsaggregate vorzugsweise beheizbar, damit hochviskose Materialien infolge Abkühlung nicht noch dickflüssiger werden.

Bei der in Fig. 2 dargestellten erfindungsgemässen Zahnradpumpe handelt es sich nur um ein Beispiel, das auf beliebige Art und Weise abgeändert, ergänzt und modifiziert werden kann. So ist es selbstverständlich unerheblich, wie die saugseitig und druckseitig angeordneten Schweissabschnitte ausgebildet sind. Auch ist es nicht zwingend notwendig, dass die Anschlüsse der vor- und nachgeschalteten Komponenten mittels Stumpfschweissen erfolgen; irgendwelche andere Schweisstechniken sind selbstverständlich ebenfalls im Grundgedanken der vorliegenden Erfindung miteingeschlossen.

## Patentansprüche

1. Zahnradpumpe zur Förderung von fluiden Medien, wie insbesondere viskosen Medien, gekennzeichnet durch saugseitig und/oder druck- bzw. förderseitig vorgesehene rohrartige Kragen-Abschnitte (21, 26, 31, 36), um die Pumpe mit weiteren Anlagekomponenten gasdicht zu verschweissen.

2. Zahnradpumpe nach Anspruch 1, dadurch gekennzeichnet, dass im oder am Pumpengehäuse (1) eine Anordnung (13) vorgesehen ist, um die Pumpe zu beheizen bzw. zu temperieren.

3. Zahnradpumpe nach Anspruch 2, dadurch gekennzeichnet, dass die Anordnung (13) mittels fluiden Medien durchsetzbar ist.

4. Zahnradpumpe nach einem der Ansprüche 1 bis 3, dadurch gekennzeichnet, dass die Pumpe ein wenigstens teilweise doppelwandiges Gehäuse (1) aufweist für die Aufnahme und das Durchströmen des durch die Doppelwandigkeit gebildeten Zwischenraumes (13) von einem Heiz- bzw. Temperiermedium und dass im Bereich der schweissbaren Abschnitte (21, 26, 31, 36) eine oder mehrere Verbindungsöffnung(en) (16, 16') mit dem oder den Zwischenräumen (13) vorgesehen sind für die Zufuhr bzw. Abfuhr des Heiz- bzw. Temperiermediums.

5. Zahnradpumpe nach einem der Ansprüche 1 bis 4, dadurch gekennzeichnet, dass der oder die Abschnitt(e) saugseitig und/oder druckseitig der Pumpe in Form eines rohrartigen Kragens (21, 31) ausgebildet ist (sind), vorgesehen und geeignet, um darauf eine entsprechend dimensionierte rohrförmige Oeffnung einer oder mehrerer daran anschliessender Komponenten, wie eine Reaktoröffnung, eine Rohrleitung und dergleichen, vorzugsweise stumpf geschweisst, fest mit der Pumpe zu verbinden.

6. Zahnradpumpe nach Anspruch 5, dadurch gekennzeichnet, dass ein weiterer, den einen rohrartigen Kragen (21, 31) koaxial umgebender rohrartiger Kragen (26, 36) angeordnet ist, um eine weitere, die eine Rohrleitung koaxial umgebende Rohrleitung, vorzugsweise stumpf geschweisst, fest mit der Pumpe zu verbinden, wobei der zwischen den Rohrleitungen gebildete Zwischen- bzw. Mantelraum gegebenenfalls zur Förderung des Heiz- bzw. Temperiermediums dient.

7. Zahnradpumpe nach einem der Ansprüche 5 oder 6, dadurch gekennzeichnet, dass der eine rohrartige Kragen (31) förder- bzw. druckseitig eine grössere Wandstärke aufweist als der eine rohrartige Kragen (21) saugseitig.

8. Verwendung der Zahnradpumpe nach einem der Ansprüche 1 bis 7 als Austragungsaggregat in der Polimersynthese zum Austragen der hochviskosen Polymerschmelze.

## Claims

1. Geared pump for conveying fluid media, particularly viscous media, characterised by welding tubular collar sections (21,26,31,36), which are provided on the inlet and/or outlet or delivery side, in a gas tight manner around the pump to further installation components.

2. Geared pump, particular as claimed in claim 1, characterised in that an arrangement (13) is provided in or on the pump housing (1) for heating or tempering the pump.

3. Geared pump, particularly as claimed in claim 2, characterised in that fluid media may pass through the arrangement (13).

4. Geared pump, particularly as claimed in one of claims 1 to 3, characterised in that the pump has an at least partially double-walled housing (1) for the reception and flow through the space (13) defined by the double wall by a heating or tempering medium and that provided in the vicinity of the weldable sections (21,26,31,36) there are one or more connecting openings (16,16') with the space or spaces (13) for the supply or discharge of the heating or tempering medium.

5. Geared pump, particularly as claimed in one of claims 1 to 4, characterised in that the section(s) are constructed on the inlet and/or outlet side of the pump in the form of a tubular collar (21,31) and are provided and suitable in order thereon to firmly connect to the pump an appropriately dimensioned tubular opening of one or more components connectable thereto, such as a reactor opening, a conduit and the like, preferably butt welded.

6. Geared pump as claimed in claim 5, characterised in that a further tubular collar (26,36) is arranged coaxially surrounding the one tubular collar (21,31) in order to firmly connect to the pump a further conduit coaxially surrounding the one conduit, preferably butt welded, whereby the intermediate or wall space defined between the conduits optionally serves to transport the heating or tempering medium.

7. Geared pump as claimed in one of claims 5 or 6, characterised in that the one tubular collar (31) has a greater wall thickness on the outlet or discharge side than the one tubular collar (21) on the inlet side.

8. Use of the geared pump as claimed in one of claims 1 to 7 as the discharge installation in polymer synthesis for discharging the highly viscous molten polymer.

## Revendications

1. Pompe à engrenages pour acheminer des produits fluides, notamment des produits visqueux, caractérisée par des sections en forme de collerettes tubulaires (21, 26, 31, 36) qui sont prévues côté aspiration et/ou côté pression ou refoulement pour un soudage étanche au gaz de la pompe avec d'autres éléments de l'installation.

2. Pompe à engrenages selon la revendication 1, caractérisée en ce qu'il est prévu dans ou sur le carter de pompe (1) un dispositif (13) pour chauffer la pompe ou équilibrer la température de celle-ci.

3. Pompe à engrenages selon la revendication 2, caractérisée en ce que le dispositif (13) est apte à être traversé par des agents fluides.

4. Pompe à engrenages selon l'une des revendications 1 à 3, caractérisée en ce que la pompe comporte un carter (1) au moins partiellement à double paroi pour qu'un agent de chauffage ou d'équilibrage de température soit reçu dans l'espace intermédiaire (13) défini par la double paroi et s'écoule dans cet espace, et en ce qu'il est prévu dans la zone des sections aptes à être soudées (21, 26, 31, 36) une ou plusieurs ouvertures de liaison (16, 16') communiquant avec l'espace intermédiaire ou les espaces intermédiaires (13) pour l'amenée et l'évacuation de l'agent de chauffage ou d'équilibrage de température.

5. Pompe à engrenages selon l'une des revendications 1 à 4, caractérisée en ce que la ou les sections sont conçues comme une collerette tubulaire (21, 31) sur le côté aspiration et/ou sur le côté pression de la pompe, et sont destinées et aptes à relier solidement à la pompe une ouverture tubulaire, de dimensions correspondantes, d'un ou plusieurs éléments qui s'y rattachent, comme une ouverture de réacteur, une conduite, etc., de préférence par soudage bout à bout.

6. Pompe à engrenages selon la revendication 5, caractérisée en ce qu'il est prévu une autre collerette tubulaire (26, 36) qui entoure coaxialement ladite collerette tubulaire (21, 31), pour relier solidement à la pompe, de préférence par soudage bout à bout, une autre conduite entourant coaxialement la première conduite, l'espace intermédiaire ou l'espace formant enveloppe qui est défini entre les conduites servant éventuellement à acheminer l'agent de chauffage ou d'équilibrage de température.

7. Pompe à engrenages selon la revendication 5 ou 6, caractérisée en ce que la collerette tubulaire (31) prévue côté refoulement ou pression présente une épaisseur de paroi qui est supérieure à celle de la collerette tubulaire (21) prévue côté aspiration.

8. Utilisation de la pompe à engrenages selon l'une des revendications 1 à 7 comme agrégat d'évacuation dans la synthèse du polymère, pour l'évacuation du polymère en fusion très visqueux.
